# EUROPÄISCHE PATENTSCHRIFT

(11) **EP 2 315 872 B1**
(45) Veröffentlichungstag und Bekanntmachung des Hinweises auf die Patenterteilung: **27.03.2013**
(21) Anmeldenummer: 09780680.6
(22) Anmeldetag: 16.07.2009
(51) Int. Cl.: D21F 5/16

(54) **VERFAHREN UND VORRICHTUNG ZUR TROCKNUNG EINER PAPIERBAHN**
METHOD AND DEVICE FOR DRYING A PAPER WEB
PROCÉDÉ ET DISPOSITIF POUR LE SÉCHAGE D'UNE BANDE DE PAPIER

(30) Priorität: 18.08.2008 DE 102008038215
(43) Veröffentlichungstag der Anmeldung: 04.05.2011
(73) Patentinhaber: Siemens Aktiengesellschaft, 80333 München (DE)
(72) Erfinder: EHBEN, Thomas, 26446 Friedeburg (DE); MIELKE, Jürgen, 96049 Bamberg (DE)
(86) Internationale Anmeldenummer: PCT/EP2009/059119
(87) Internationale Veröffentlichungsnummer: WO 2010/020485

(56) Entgegenhaltungen:
- DE-A1- 2 656 551
- DE-A1- 19 841 638
- US-A- 4 283 862
- SOININEN M: "POSSIBILITIES OF HIGH-FREQUENCY TECHNIQUES IN PAPER INDUSTRY" DRYING TECHNOLOGY, TAYLOR & FRANCIS, PHILADELPHIA, PA, US, Bd. 6, Nr. 1, 1. März 1988 (1988-03-01), Seiten 139-156, XP000083707 ISSN: 0737-3937

## Beschreibung

Die Erfindung betrifft ein Verfahren und eine Vorrichtung zur Trocknung einer Papierbahn.

Ein derartiges Verfahren bzw. eine derartige Vorrichtung kommt auf dem Gebiet der Papierherstellung zum Einsatz. Bei der Papierherstellung ist die Trocknung ein wichtiger Teilprozess. Die Trocknung ist verfahrenstechnisch bedingt wegen der Herstellung des Papiers durch Absetzen von Fasern aus wässriger Lösung.

Die Trocknung erfolgt bisher in einer Trockenpartie, einem wichtigen Bestandteil von Papiermaschinen. In der Trockenpartie wird das Papier als laufendes Band um mehrere rotierende Trommeln geleitet, die so genannten Yankee-Zylinder. Durch diese Trommeln geleiteter heißer Dampf erwärmt dabei deren Oberfläche und die damit in Kontakt befindlichen Teile der Papierbahn. Dadurch verdampft im Papier befindliches Wasser. Dieses Verfahren ist mit einem hohen maschinellen Aufwand verbunden. Der thermische Wirkungsgrad ist wegen der im Dampf enthaltenen Restwärme gering. Außerdem ist der Platzbedarf von Trockenpartien erheblich.

Aus der DE 198 41 638 A1 sind ein Verfahren und eine Vorrichtung zur elektromagnetischen Trocknung bekannt, bei denen die Faserstoffbahn elektromagnetischen Wellen in Form von Mikrowellen und/oder Hochfrequenzwellen ausgesetzt wird. Dies erfolgt im Wesentlichen dadurch, dass die Faserstoffbahn an zumindest einem Mikrowellen-Sender und/oder an zumindest zwei mit einer Hochfrequenz-Quelle verbundenen Elektroden unterschiedlicher Polarität vorbeigeführt wird.

Aus der DE 26 56 551 A1 ist eine Hochfrequenztrocknungsanlage zum Trocknen von fortlaufenden Papierbahnen mit Papierleit- und Umlenkwalzen bekannt, die die bekannten Trocknungsanlagen dahingehend verbessert, dass die Walzen in Lagern aus elektrisch nicht leitendem Material gehalten sind.

In US 4 283 862 wird ein Verfahren beschrieben, bei dem die Stoffbahn um einen Zylinder geführt wird, der in der Nähe seiner nicht-leitenden Oberfläche jeweils in seinem Inneren und außerhalb abwechselnd größere und kleinere Elektroden aufweist, um ein ungleichförmiges elektrostatisches Feld oder ein hochfrequentes Wechselfeld zur Trocknung der Stoffbahn zu erzeugen.

Der Erfindung liegt die Aufgabe zugrunde, ein Verfahren bzw. eine Vorrichtung anzugeben, mittels dem bzw. der der Wirkungsgrad bei der Trocknung einer Papierbahn verbessert wird.

Diese Aufgabe wird gelöst durch ein Verfahren zur elektromagnetischen Trocknung einer Papierbahn, wobei von zumindest einem Sender ein elektromagnetisches Wechselfeld zwischen dem zumindest einen Sender und zumindest einem Reflektor erzeugt und die Papierbahn durch zumindest zwei Trommeln zumindest einmal durch das Wechselfeld geführt wird, wobei als Wechselfeld eine stehende Welle erzeugt wird und wobei die Papierbahn zumindest einmal durch einen Wellenbauch der stehenden Welle geführt wird.

Die Aufgabe wird weiter gelöst durch eine Vorrichtung zur elektromagnetischen Trocknung einer Papierbahn mit zumindest einem Sender, mittels dem ein elektromagnetisches Wechselfeld zwischen diesem und zumindest einem Reflektor erzeugbar ist, und zumindest zwei Trommeln, die derart angeordnet sind, dass die Papierbahn zumindest einmal durch das Wechselfeld führbar ist, wobei als Wechselfeld eine stehende Welle erzeugbar ist und wobei die Papierbahn zumindest einmal durch einen Wellenbauch der stehenden Wellen führbar ist.

Dadurch, dass bei der erfindungsgemäßen Lösung die Trocknung der Papierbahn durch ein elektromagnetisches Wechselfeld erfolgt, ist für die Papiertrocknung kein Dampf mehr erforderlich, so dass sämtliche Komponenten zur Dampferzeugung und - führung in der Papiermaschine entfallen können. Der apparative Aufbau ist relativ einfach und kompakt realisierbar. Die für die Wellenerzeugung erforderlichen Komponenten lassen sich aus der bewährten Mikrowellen- und Radartechnik ableiten. Die Elektronik für Felderzeugung und -steuerung nimmt nur sehr wenig Platz in Anspruch. Außerdem kann die gesamte Trockenpartie kompakter aufgebaut werden, da sich durch die Verwendung hoher Feldstärken hohe Energiedichten erreichen lassen. Der energetische Wirkungsgrad ist beim vorgeschlagenen Verfahren sehr hoch, da außer dem Wasser im Papier kein energieabsorbierendes Medium erwärmt wird. Das Verfahren ist besonders papierschonend, da es nur sehr selektiv das Wasser im Papier erwärmt.

Dadurch, dass das Wechselfeld zwischen dem zumindest einen Sender und zumindest einem Reflektor erzeugt wird, kann der Wirkungsgrad im Vergleich zu einer Lösung ohne Reflektor noch weiter erhöht werden, da die vom Sender ausgestrahlte Energie, soweit sie nicht vom in der Papierbahn enthaltenen Wasser absorbiert wird, zumindest einmal reflektiert wird und somit erneut zum Wechselfeld beiträgt.

In einer vorteilhaften Form der Ausgestaltung wirkt zumindest ein Sender zugleich als Reflektor. Hierdurch wird der apparative Aufbau weiter vereinfacht.

In einer weiteren vorteilhaften Ausführungsform wird die Wellenlänge der stehenden Welle so eingestellt, dass sie einem ganzzahligen Vielfachen des Trommelabstands in Wellenausbreitungsrichtung entspricht, wobei die Trommeln relativ zu dem zumindest einen Sender und dem zumindest einen Reflektor so angeordnet werden, dass die Papierbahn im Bereich der Wellenbäuche (Wellenberge) verläuft. Durch die Verwendung einer stehenden Welle und die Platzierung des Papiers in den Wellenbäuchen ist das Verhältnis zwischen aufgewendeter Feldstärke und Energieabsorption optimal.

Im Folgenden wird die Erfindung anhand der in den Figuren dargestellten Ausführungsbeispiele näher beschrieben und erläutert. Es zeigen:
- FIG 1: eine Vorrichtung zur elektromagnetischen Papiertrocknung, bei der die Papierbahn in den Wellenbäuchen einer durch einen Sender und einen Reflektor erzeugten stehenden Welle geführt wird,
- FIG 2: eine Vorrichtung zur elektromagnetischen Papiertrocknung, bei der die Papierbahn in den Wellenbäuchen einer durch zwei zugleich reflektierende Sender erzeugten stehenden Welle geführt wird.

FIG 1 zeigt eine Vorrichtung zur elektromagnetischen Trocknung einer Papierbahn 1, die als anfangs nasses Band mehrfach ein elektromagnetisches Wechselfeld 3 durchläuft. Durch die Absorption von Strahlungsenergie durch das Wasser im Papier 1 wird dieses erwärmt und verdunstet bzw. verdampft. Trockenes Papier 1 bleibt zurück, das kaum Strahlungsenergie absorbiert, wodurch das Verfahren besonders selektiv und damit papierschonend ist.

Die Papierbahn 1 verläuft zwischen einem elektromagnetischen Sender 2 und einem Reflektor 4, die gemeinsam eine stehende Welle 3 erzeugen. Die Wellenlänge wird vorteilhafterweise so eingestellt, dass sie einem ganzzahligen Vielfachen des Trommelabstands in Wellenausbreitungsrichtung entspricht. Die Trommeln 5 werden relativ zu Sender 2 und Reflektor 4 so angeordnet, dass die Papierbahn 1 im Bereich von Wellenbergen (Wellenbäuchen) verläuft.Der energetische Wirkungsgrad ist beim erfindungsgemäßen Verfahren sehr hoch, da außer dem Wasser im Papier 1 kein energieabsorbierendes Medium erwärmt wird. Durch die Verwendung einer stehenden Welle 3 und die Platzierung des Papiers 1 in den Wellenbäuchen ist das Verhältnis zwischen aufgewendeter Feldstärke und Energieabsorption optimal. Dabei kommt es kaum zu einer unerwünschten elektromagnetischen Abstrahlung.

FIG 2 zeigt eine Vorrichtung zur elektromagnetischen Trocknung einer Papierbahn 1, die gleich aufgebaut ist wie die in FIG. 1 dargestellte Vorrichtung. Lediglich anstelle des Reflektors 4 in der vorherigen Figur ist ein zweiter Sender 6 eingebaut, der zugleich als Reflektor 6 fungiert. Auf diese Weise kann die Energiedichte im elektromagnetischen Wechselfeld erhöht werden. Besonders vorteilhaft ist dafür eine Ausführungsform (nicht dargestellt), bei der auch der "normale" Sender 2 reflektierend ausgebildet ist. Für eine Erläuterung der weiteren Bezugszeichen siehe unter FIG 1.

Zusammenfassend betrifft die Erfindung ein Verfahren und eine Vorrichtung zur Trocknung einer Papierbahn. Um den Wirkungsgrad bei der Trocknung einer Papierbahn zu verbessern, wird ein Verfahren bzw. eine Vorrichtung vorgeschlagen, bei dem bzw. der von zumindest einem Sender ein elektromagnetisches Wechselfeld erzeugt und die Papierbahn zumindest einmal durch das Wechselfeld geführt wird. Dabei wird als Wechselfeld eine stehende Welle erzeugt und die Papierbahn zumindest einmal durch einen Wellenbauch der stehenden Welle geführt. Der energetische Wirkungsgrad ist beim vorgeschlagenen Verfahren sehr hoch, da außer dem Wasser im Papier kein energieabsorbierendes Medium erwärmt wird.

## Patentansprüche

1. Verfahren zur elektromagnetischen Trocknung einer Papierbahn (1), wobei von zumindest einem Sender (2, 6) ein elektromagnetisches Wechselfeld (3) zwischen dem zumindest einen Sender (2, 6) und zumindest einem Reflektor (4, 6) erzeugt und die Papierbahn (1) durch zumindest zwei Trommeln (5) zumindest einmal durch das Wechselfeld (3) geführt wird, wobei als Wechselfeld (3) eine stehende Welle erzeugt wird und wobei die Papierbahn (1) zumindest einmal durch einen Wellenbauch der stehenden Welle (3) geführt wird.

2. Verfahren nach Anspruch 1,
wobei zumindest ein Sender (6) zugleich als Reflektor (6) wirkt.

3. Verfahren nach Anspruch 1 oder 2,
wobei die Wellenlänge der stehenden Welle (3) so eingestellt wird, dass sie einem ganzzahligen Vielfachen des Trommelabstands in Wellenausbreitungsrichtung entspricht, wobei die Trommeln (5) relativ zu dem zumindest einen Sender (2, 6) und dem zumindest einen Reflektor (4, 6) so angeordnet werden, dass die Papierbahn (1) im Bereich der Wellenbäuche (Wellenberge) verläuft.

4. Vorrichtung zur elektromagnetischen Trocknung einer Papierbahn (1) mit zumindest einem Sender (2, 6), mittels dem ein elektromagnetisches Wechselfeld (3) zwischen diesem und zumindest einem Reflektor (4, 6) erzeugbar ist, und zumindest zwei Trommeln (5), die derart angeordnet sind, dass die Papierbahn (1) zumindest einmal durch das Wechselfeld (3) führbar ist,
**dadurch gekennzeichnet, dass** als Wechselfeld (3) eine stehende Welle erzeugbar ist und dass die Papierbahn (1) zumindest einmal durch einen Wellenbauch der stehenden Welle (3) führbar ist.

5. Vorrichtung nach Anspruch 4,
wobei zumindest ein Sender (6) zugleich als Reflektor (6) ausgebildet ist.

6. Vorrichtung nach Anspruch 4 oder 5,
wobei die Wellenlänge der stehenden Welle (3) so einstellbar ist, dass sie einem ganzzahligen Vielfachen des Trommelabstands in Wellenausbreitungsrichtung entspricht, wobei die Trommeln (5) relativ zu dem zumindest einen Sender (2, 6) und dem zumindest einen Reflektor (4, 6) so angeordnet sind, dass die Papierbahn (1) im Bereich der Wellenbäuche (Wellenberge) verläuft.

## Claims

1. Method for the electromagnetic drying of a paper web (1), an alternating electromagnetic field (3) being generated by at least one transmitter (2, 6) between the at least one transmitter (2, 6) and at least one reflector (4, 6) and the paper web (1) being fed through the alternating field (3) at least once by at least two drums (5), a standing wave being generated as an alternating field (3) and the paper web (1) being fed at least once through a wave loop of the standing wave (3).

2. Method according to claim 1,
at least one transmitter (6) acting simultaneously as a reflector (6).

3. Method according to claim 1 or 2,
the wavelength of the standing wave (3) being set such that it corresponds to an integer multiple of the drum spacing in the wave propagation direction, the drums (5) being disposed relative to the at least one transmitter (2, 6) and the at least one reflector (4, 6) such that the paper web (1) proceeds in the region of the wave loops (wave crests).

4. Device for the electromagnetic drying of a paper web (1) with at least one transmitter (2, 6), by means of which an alternating electromagnetic field (3) can be generated between said transmitter (2, 6) and at least one reflector (4, 6), and at least two drums (5) which are disposed such that the paper web (1) can be fed at least once through the alternating field (3),
**characterised in that** a standing wave can be generated as an alternating field (3) and that the paper web (1) can be fed at least once through a wave loop of the standing wave (3).

5. Device according to claim 4,
at least one transmitter (6) being simultaneously embodied as a reflector (6).

6. Device according to claim 4 or 5,
it being possible to set the wavelength of the standing wave (3) such that it corresponds to an integer multiple of the drum spacing in the wave propagation direction, the drums (5) being disposed relative to the at least one transmitter (2, 6) and the at least one reflector (4, 6) such that the paper web (1) proceeds in the region of the wave loops (wave crests).

## Revendications

1. Procédé de séchage électromagnétique d'une part ( 1 ) de papier, dans lequel on produit par au moins un émetteur ( 2, 6 ), un champ ( 3 ) alternatif électromagnétique entre le au moins un émetteur ( 2, 6 ) et au moins un réflecteur ( 4, 6 ) et on fait passer la bande ( 1 ) de papier par au moins deux tambours ( 5 ) au moins une fois dans le champ ( 3 ) alternatif, dans lequel on utilise comme champ ( 3 ) alternatif une onde stationnaire et dans lequel on fait passer la bande ( 1 ) de papier au moins une fois dans un ventre de l'onde ( 3 ) stationnaire.

2. Procédé suivant la revendication 1,
dans lequel au moins un émetteur ( 6 ) agit en même temps comme réflecteur ( 6 ).

3. Procédé suivant la revendication 1 ou 2,
dans lequel on règle la longueur de l'onde ( 3 ) stationnaire de manière à correspondre à un multiple en nombre entier de la distance entre les tambours dans la direction de propagation de l'onde, les tambours ( 5 ) étant montés par rapport au au moins un émetteur ( 2, 6 ) et au au moins un réflecteur ( 4, 6 ) de manière à ce que la bande ( 1 ) de papier passe dans la zone des ventres de l'onde ( des sommets de l'onde) .

4. Dispositif de séchage électromagnétique d'une bande ( 1 ) de papier comprenant au moins un émetteur ( 2, 6 ), au moyen duquel un champ ( 3 ) alternatif électromagnétique peut être produit entre celui-ci et au moins un réflecteur ( 4, 6 ), et au moins deux tambours ( 5 ) qui sont disposés de manière à ce que la bande ( 1 ) de papier puisse passer au moins une fois dans le champs ( 3 ) alternatif, **caractérisé en ce que**, comme champ ( 3 ) alternatif, peut être produite une onde stationnaire et **en ce que** la bande ( 1 ) de papier peut passer au moins une fois dans un ventre de l'onde ( 3 ) stationnaire.

5. Dispositif suivant la revendication 4,
dans lequel au moins un émetteur ( 6 ) est constitué en même temps en réflecteur ( 6 ).

6. Dispositif suivant la revendication 4 ou 5,
dans lequel la longueur d'onde de l'onde ( 3 ) stationnaire est réglable de manière à correspondre à un multiple en un nombre entier de la distance entre les tambours dans la direction de propagation de l'onde, les tambours ( 5 ) étant disposés par rapport au au moins un émetteur ( 2, 6 ) et au au moins un réflecteur ( 4, 6 ) de manière à ce que la bande ( 1 ) de papier passe dans la zone des ventres de l'onde ( les sommets de l'onde) .
